# EUROPÄISCHE PATENTSCHRIFT

(11) **EP 2 987 908 B1**
(45) Veröffentlichungstag und Bekanntmachung des Hinweises auf die Patenterteilung: **01.03.2017**
(21) Anmeldenummer: 15180512.4
(22) Anmeldetag: 11.08.2015
(51) Int. Cl.: E01C 19/23

(54) **BODENVERDICHTER**
SOIL COMPACTOR
ROULEAU COMPRESSEUR

(30) Priorität: 19.08.2014 DE 102014216440
(43) Veröffentlichungstag der Anmeldung: 24.02.2016
(73) Patentinhaber: Hamm AG, 95643 Tirschenreuth (DE)
(72) Erfinder: Bornemann, Detlef, 95666 Leonberg (DE); Weiß, Andreas, 95666 Leonberg (DE)
(74) Vertreter: RLTG

(56) Entgegenhaltungen:
- GB-A- 191 508 932
- JP-A- 2004 244 883
- JP-A- 2007 070 903
- US-B1- 8 500 363

## Beschreibung

Die vorliegende Erfindung betrifft einen Bodenverdichter, umfassend wenigstens eine um eine Walzendrehachse drehbare Verdichterwalze, ein Flüssigkeits-Speicher/Abgabe-System zur Speicherung und Abgabe von Flüssigkeit zu wenigstens einer Verdichterwalze, wobei das FlüssigkeitsSpeicher/Abgabe-System wenigstens einen Flüssigkeitshauptspeicher und eine diesem zugeordnete Flüssigkeitshauptleitung umfasst.

Derartige Bodenverdichter, im Allgemeinen selbstfahrende Bodenverdichter, werden beispielsweise im Straßenbau eingesetzt, um den Straßenuntergrund oder den Straßenbelag, insbesondere einen Asphaltbelag, zu verdichten. Bei der Verdichtung leicht anhaftender Materialien, wie z. B. Asphalt, muss darauf geachtet werden, dass die mit diesem Material in Kontakt kommenden Bereiche des Bodenverdichters, insbesondere also die Verdichterwalzen, so behandelt werden, dass das zu verdichtende Material an diesen nicht anhaftet.

Aus der US 8,500,363 B2 ist ein selbstfahrender Bodenverdichter bekannt, welcher in einem vorderen und einem hinteren Bereich eines Maschinenrahmens jeweils eine Verdichterwalze umfasst, welche in diesem Ausgestaltungsbeispiel bereitgestellt sind durch eine Gruppe von in Richtung einer jeweiligen Verdichterwalzendrehachse nebeneinander liegender Räder mit Luftreifen. Auch im Sinne der vorliegenden Erfindung kann eine derartige Gruppe von nebeneinander liegenden Rädern als eine Verdichterwalze bereitstellend betrachtet werden.

Dieser bekannte Bodenverdichter weist ein Flüssigkeits-Speicher/Abgabe-System mit einem Flüssigkeitsspeicher auf. Durch eine Pumpe wird die in diesem Flüssigkeitsspeicher gespeicherte Flüssigkeit, also Wasser, in Richtung zu einer ersten Flüssigkeitsabgabeeinheit gefördert, durch welche die Flüssigkeit auf die Oberfläche einer der Verdichterwalzen, d. h., der diese Verdichterwalze bereitstellenden Reifen bzw. Räder, aufgebracht wird. Ferner fördert diese Pumpe Flüssigkeit zu einer neben einer der Walzen angeordneten Randbearbeitungsvorrichtung, die dazu dient, den Randbereich einer aus zu verdichtendem Asphaltmaterial aufzubauenden Fahrbahn zu glätten bzw. abzuschrägen. Dieser Randbearbeitungsvorrichtung ist eine zweite Flüssigkeitsabgabeeinheit zugeordnet. Die Flüssigkeitszufuhr zu der ersten Flüssigkeitsabgabeeinheit bzw. der zweiten Flüssigkeitsabgabeeinheit kann durch jeweilige Ventile unterbrochen werden, die in jeweiligen Flüssigkeitsabgabeleitungen von der Flüssigkeitspumpe zu den Flüssigkeitsabgabeeinheiten angeordnet sind.

Aus der GB 08932 A ist ein Bodenverdichter gemäß dem Oberbegriff des Anspruchs 1 bekannt, welcher ein Flüssigkeits-Speicher/Abgabe-System mit einer Mehrzahl von nebeneinanderliegenden Flüssigkeitsspeichern umfasst. Über eine gemeinsame Leitung können diese Flüssigkeitsspeicher die darin gespeicherte Flüssigkeit zu jeweiligen den verschiedenen Verdichterwalzen zugeordneten Flüssigkeitsabgabeeinheiten abgegeben.

Die JP 2007 070903 A offenbart einen Bodenverdichter mit einem Flüssigkeitsspeicher mit kleinerem Speichervolumen zur Abgabe von Flüssigkeit zu den Verdichterwalzen desselben und einem Flüssigkeitsspeicher mit größerem Speichervolumen zur Abgabe von Flüssigkeit auf den zu verdichtenden Untergrund. Jeder der beiden Flüssigkeitsspeicher hat eine eigenständige, diesem zugeordnete Befüllöffnung zum Einfüllen von Flüssigkeit in diesen. Zwischen den beiden Flüssigkeitsspeichern ist ein Leitungssystem vorgesehen, um erforderlichenfalls Flüssigkeit aus dem Flüssigkeitsspeicher mit größerem Speichervolumen in den Flüssigkeitsspeicher mit kleinerem Speichervolumen umzufüllen.

Es ist die Aufgabe der vorliegenden Erfindung, einen Bodenverdichter mit dem eingangs beschriebenen Aufbau vorzusehen, bei welchem der Vorgang des Befüllens eines Flüssigkeitsspeichers in einfacher Weise durchführbar ist.

Erfindungsgemäß wird diese Aufgabe gelöst durch einen Bodenverdichter, umfassend wenigstens eine um eine Walzendrehachse drehbare Verdichterwalze, ein Flüssigkeits-Speicher/Abgabe-System zur Speicherung und Abgabe von Flüssigkeit zu wenigstens einer Verdichterwalze, wobei das Flüssigkeits-Speicher/Abgabe-System wenigstens zwei Flüssigkeitshauptspeicher und in Zuordnung zu jedem Flüssigkeitshauptspeicher eine Flüssigkeitshauptleitung umfasst.

Dabei ist weiter vorgesehen, dass Flüssigkeitshauptleitungen von wenigstens zwei Flüssigkeitshauptspeichern in Verbindung mit einem gemeinsamen Befüllanschluss zum Befüllen der diesen zugeordneten Flüssigkeitshauptspeicher stehen.

Beispielsweise kann vorgesehen sein, dass wenigstens ein, vorzugsweise alle Flüssigkeitshauptspeicher über die diesen zugeordneten Flüssigkeitshauptleitungen befüllbar und entleerbar sind.

Die vorliegende Erfindung sieht einen Bodenverdichter vor, bei welchem aufgrund der zum Befüllen eines oder mehrerer Flüssigkeitshauptspeicher mit Flüssigkeit vorhandenen Vorkehrungen der Befüllvorgang einfach durchführbar ist. Sind mehrere Flüssigkeitshauptspeicher vorgesehen, können diese bei dem erfindungsgemäßen Aufbau gemeinsam befüllt werden, nämlich über den gemeinsamen Befüllanschluss, an welchem beispielsweise eine Druckleitung zum Einfüllen der Flüssigkeit unter Druck angeschlossen werden kann. Gemäß einem weiteren sehr vorteilhaften Aspekt kann alternativ oder zusätzlich vorgesehen sein, dass über eine einem Flüssigkeitshauptspeicher zugeordnete Flüssigkeitshauptleitung dieser sowohl befüllt, als auch entleert werden kann. Das Einschieben eines Füllschlauches beispielsweise in eine Öffnung und das Befüllen über diese Öffnung unabhängig von einer an sich vorhandenen Flüssigkeitshauptleitung kann somit grundsätzlich vermieden werden. Insbesondere beim Ausnutzen einer an sich zum Entleeren eines Flüssigkeitshauptspeichers vorgesehenen Flüssigkeitshauptleitung zum Befüllen desselben kann die Befüllung unter Druck erfolgen, was den Befüllvorgang deutlich abkürzt.

Bei einer besonders vorteilhaften Ausgestaltung des erfindungsgemäß aufgebauten Bodenverdichters kann vorgesehen sein, dass wenigstens ein Flüssigkeitshauptspeicher über eine diesem zugeordnete Flüssigkeitshauptleitung in Verbindung mit einem Flüssigkeitszwischenspeicher steht, wobei dem Flüssigkeitszwischenspeicher ein Befüllanschluss zum Befüllen des wenigstens einen mit diesem in Verbindung stehenden Flüssigkeitshauptspeichers über den Flüssigkeitszwischenspeicher zugeordnet ist. Ein derartiger Flüssigkeitszwischenspeicher kann am Maschinenrahmen so positioniert werden, dass er grundsätzlich leicht zugänglich ist. Insbesondere beim Befüllen mehrerer Flüssigkeitshauptspeicher über einen derartigen Flüssigkeitszwischenspeicher besteht somit keine Notwendigkeit, für die Durchführung eines Befüllvorgangs auf die Flüssigkeitshauptspeicher selbst einzuwirken. Insbesondere kann hierfür vorgesehen sein, dass Flüssigkeitshauptleitungen von wenigstens zwei Flüssigkeitshauptspeichern eine Verbindung zwischen diesen Flüssigkeitshauptspeichern und dem Flüssigkeitszwischenspeicher herstellen.

Um einerseits einen leichten Zugang zu einem Befüllanschluss gewährleisten zu können, andererseits sicherstellen zu können, dass insbesondere auch der Entleervorgang eines oder mehrerer Hauptspeicher über den Flüssigkeitszwischenspeicher erfolgen kann, wird vorgeschlagen, dass der Befüllanschluss in einem unteren Bereich des Flüssigkeitszwischenspeichers vorgesehen ist, oder/und dass der Flüssigkeitszwischenspeicher in Höhenrichtung unter wenigstens einem, vorzugsweise unter allen Flüssigkeitshauptspeichern angeordnet ist.

Um das Entleeren eines oder mehrerer Flüssigkeitshauptspeicher in definierter Art und Weise durchführen zu können, insbesondere die darin gespeicherte Flüssigkeit zu einer Verdichterwalze leiten zu können, wird vorgeschlagen, dass eine Flüssigkeitshauptleitung wenigstens eines, vorzugsweise aller Flüssigkeitshauptspeicher in Verbindung mit wenigstens einer Flüssigkeitspumpe steht. Hierzu kann vorgesehen sein, dass eine Flüssigkeitszwischenleitung von dem Flüssigkeitszwischenspeicher zu wenigstens einer Flüssigkeitspumpe führt. Die wenigstens eine Flüssigkeitspumpe ist somit stromabwärts des Flüssigkeitszwischenspeichers angeordnet und liegt im Strömungsweg zwischen dem Flüssigkeitszwischenspeicher und dem zu speisenden Systembereich.

Zur Abgabe der in einem oder mehreren Flüssigkeitshauptspeichern gespeicherten Flüssigkeit, beispielsweise in Richtung zu wenigstens einer Verdichterwalze, wird weiter vorgeschlagen, dass wenigstens eine Flüssigkeitspumpe über eine Flüssigkeitsabgabeleitung in Verbindung mit wenigstens einer Flüssigkeitsabgabeeinheit, vorzugsweise umfassend eine Mehrzahl von Flüssigkeitsabgabedüsen, steht.

Insbesondere beim Verdichten von Asphalt muss sichergestellt werden, dass die mit dem Asphaltmaterial in Kontakt kommende Oberfläche der bzw. jeder Verdichterwalze permanent mit Flüssigkeit benetzt ist, um ein Anhaften von Asphalt an der Verdichterwalze zu vermeiden. Zum Erhöhen der Sicherheit wird daher vorgeschlagen, dass wenigstens zwei Flüssigkeitspumpen parallel geschaltet zwischen der Flüssigkeitszwischenleitung und der Flüssigkeitsabgabeleitung vorgesehen sind. Durch das Vorsehen zweier parallel geschalteter Flüssigkeitspumpen wird gewährleistet, dass durch jede dieser mit ausreichender Förderkapazität ausgebildeten Flüssigkeitspumpen der zu speisende Systembereich versorgt werden kann, so dass bei Ausfall einer der Flüssigkeitspumpen sofort mit der anderen Flüssigkeitspumpe weiter gearbeitet werden kann.

Der erfindungsgemäße Bodenverdichter kann beispielsweise mit zwei Verdichterwalzen ausgebildet sein, wobei jeder Verdichterwalze ein Flüssigkeitsabgabesystem zugeordnet ist. Alternativ oder zusätzlich kann vorgesehen sein, dass über jeder Verdichterwalze ein Flüssigkeitshauptspeicher angeordnet ist. Dies führt zu einer gleichmäßigen Gewichtsverteilung und erhöht somit die Qualität des durchzuführenden Verdichtungsvorgangs.

Gemäß einem weiteren sehr vorteilhaften Aspekt der vorliegenden Erfindung kann vorgesehen sein, dass an dem Flüssigkeitszwischenspeicher eine Flüssigkeitsablassöffnung oder/und ein Flüssigkeitsabgabeorgan, vorzugsweise Flüssigkeitshahn, vorgesehen ist. Über die Flüssigkeitsablassöffnung kann beispielsweise im Winter bei Außerbetriebnahme eines Bodenverdichters Flüssigkeit abgelassen werden, so dass nicht die Gefahr besteht, dass durch gefrierende Flüssigkeit Beschädigungen entstehen. Das Vorsehen eines Flüssigkeitsabgabeorgans, wie z. B. eines Flüssigkeitshahns, bietet die Möglichkeit, dass an der Baustelle arbeitendes Personal, insbesondere das Bedienpersonal des Bodenverdichters, sich mit der am Verdichter gespeicherten Flüssigkeit z. B. die Hände reinigen kann.

Gemäß weiteren vorteilhaften Aspekten der vorliegenden Erfindung kann vorgesehen sein, dass der Flüssigkeitszwischenspeicher mit Kunststoffmaterial, vorzugsweise PE-Material, aufgebaut ist, oder/und vermittels Spanngurtbefestigung am Maschinenrahmen befestigt ist, oder/und als Rotationsspritzgussteil ausgebildet ist.

Ferner kann vorgesehen sein, dass der Befüllanschluss als Druck-Rohr-Anschluss, vorzugsweise C-Rohr-Anschluss, ausgebildet ist, oder/und der Befüllanschluss als Neigungswinkelanschluss ausgeführt ist, oder/und dem Befüllanschluss eine das Entweichen von Flüssigkeit aus dem Flüssigkeitszwischenspeicher durch die Befüllöffnung im Wesentlichen verhindernde Ventilanordnung zugeordnet ist, oder/und dem Flüssigkeitszwischenspeicher eine Füllstandserfassungsanordnung zugeordnet ist.

Die vorliegende Erfindung wird nachfolgend mit Bezug auf die beiliegenden Figuren detailliert beschrieben. Es zeigt:
- Fig. 1: in prinzipartiger Seitenansicht einen Bodenverdichter mit zwei Verdichterwalzen an einem Maschinenrahmen;
- Fig. 2: ein Flüssigkeits-Speicher/Abgabe-System für den in Fig. 1 dargestellten Bodenverdichter.

In Fig. 1 ist ein beispielsweise zum Verdichten von Asphaltmaterial für eine Fahrbahn einsetzbarer selbstfahrender Bodenverdichter 10 in prinzipartiger Darstellung in Seitenansicht gezeigt. Der Bodenverdichter 10 umfasst einen beispielsweise als Gelenkrahmen ausgebildeten Maschinenrahmen 12, an dem zwei Verdichterwalzen 14, 16 um jeweilige Verdichterwalzendrehachsen drehbar getragen sind. Die beiden Verdichterwalzen 14, 16 sind am Maschinenrahmen 12 in einer Bewegungsrichtung des Bodenverdichters 10 aufeinander folgend angeordnet. Beispielsweise kann eine davon an einem Vorderwagen und eine davon an einem Hinterwagen des Maschinenrahmens vorgesehen sein. Es ist in diesem Zusammenhang darauf hinzuweisen, dass im Sinne der vorliegenden Erfindung jede der Verdichterwalzen 14, 16 als mit einem in der Verdichterwalzendrehachsenrichtung durchgehenden Walzenmantel aus Stahlmaterial ausgebildete Walze aufgebaut sein kann. Eine oder beide der Verdichterwalzen 14, 16 könnte aber grundsätzlich auch mit einer Mehrzahl von in Richtung der jeweiligen Verdichterwalzendrehachse aufeinander folgenden einzelnen Rädern, beispielsweise mit Luftreifen, ausgebildet sein, die in ihrer Gesamtheit dann im Sinne der vorliegenden Erfindung eine Verdichterwalze definieren. Grundsätzlich könnte aber auch jedes Rad einer derartigen Gruppe von nebeneinander angeordneten Rädern als Verdichterwalze im Sinne der vorliegenden Erfindung betrachtet werden.

Im Bereich zwischen den beiden Verdichterwalzen 14, 16 ist am Maschinenrahmen 12 ein Führerstand 18, beispielsweise Führerkabine, vorgesehen. Vom Führerstand 18 aus kann eine Bedienperson den Bodenverdichter 10 während eines Arbeitsvorgangs steuern. In einem Bereich 20 unter dem Führerstand 18 kann am Maschinenrahmen 12 das Antriebsaggregat, also beispielsweise ein Dieselantriebsaggregat, getragen sein. Über dieses Antriebsaggregat können die verschiedenen anzutreibenden Systembereiche des Bodenverdichters 10 mit entsprechender Antriebsenergie beispielsweise über einen Druckfluidkreislauf, einen Generator/Motor oder dergleichen gespeist werden.

Der Bodenverdichter 10 umfasst ein allgemein mit 22 bezeichnetes Flüssigkeits-Speicher/Abgabe-System. Von diesem Flüssigkeits-Speicher/Abgabe-System, dessen Aufbau und Funktionsweise nachfolgend mit Bezug auf die Fig. 2 detailliert beschrieben wird, sind in Fig. 1 zwei Flüssigkeitshaupttanks 24, 26 erkennbar, die jeweils über einer Verdichterwalze 14, 16 positioniert am Maschinenrahmen 12 getragen sind. Ferner ist in Fig. 1 schematisch ein Flüssigkeitszwischenspeicher 28 erkennbar, der am Maschinenrahmen 12 im Bereich 20 unter dem Führerstand 18 getragen ist, also in demjenigen Bereich, in welchem auch das Antriebsaggregat untergebracht sein kann. Ferner sind in Fig. 1 schematisch von den Flüssigkeitshauptspeichern 24, 26 zu dem Füssigkeitszwischenspeicher 28 führende Flüssigkeitshauptleitungen 30, 32 erkennbar. Über die Flüssigkeitshauptleitungen 30, 32 kann die in den Flüssigkeitshauptspeichern 24, 26 enthaltene Flüssigkeit zum Flüssigkeitszwischenspeicher 28 abgegeben und dann in nachfolgend beschriebener Art und Weise zu mit Flüssigkeit zu speisenden Systembereichen des Bodenverdichters 10 geleitet werden. Diese Systembereiche umfassen die beiden Verdichterwalzen 14, 16, deren Oberfläche insbesondere während eines Asphaltverdichtungsvorgangs mit Flüssigkeit benetzt werden muss, um das Anhaften von Asphaltmaterial an den Verdichterwalzen 14, 16 zu vermeiden. Ein weiterer mit Flüssigkeit, also beispielsweise Wasser, zu speisender Systembereich ist in Fig. 1 in Zuordnung zur Verdichterwalze 14 dargestellt. Dieser Systembereich umfasst eine Randbearbeitungsvorrichtung 34, die seitlich neben der Verdichterwalze 14 angeordnet ist und zum Bearbeiten eines Fahrbahnrandes eingesetzt werden kann. Diese Randbearbeitungsvorrichtung 34 umfasst ein beispielsweise durch einen hydromechanischen Antrieb 36 in Höhenrichtung verstellbares Randbearbeitungsrad 38, das als Kegelrad ausgebildet sein kann und in Kontakt mit dem zu bearbeitenden Fahrbahnrand diesen anpressen und abschrägen kann. Das Randbearbeitungsrad 38 kann zur Durchführung eines derartigen Randbearbeitungsvorgangs in eine geeignete Höhenpositionierung gebracht werden und zur Drehung angetrieben werden. Der Bodenverdichter 10 kann zwei derartige Randbearbeitungsvorrichtungen 34 aufweisen, jede an einer Seite davon, betrachtet in Richtung der Verdichterwalzendrehachsen. Beispielsweise kann vorgesehen sein, dass auch der am anderen Endbereich des Maschinenrahmens 12 vorgesehenen Verdichterwalze 16 an der in Fig. 1 nicht erkennbaren Seite des Bodenverdichters 10 eine derartige Randbearbeitungsvorrichtung zugeordnet ist, so dass unabhängig von der Orientierung bzw. von der Bewegungsrichtung des Bodenverdichters 10 jeweils ein Randbereich mit der zugerordneten Randbearbeitungsvorrichtung bearbeitet werden kann.

Nachfolgend wird mit Bezug auf die Fig. 2 der Aufbau und die Funktionsweise des Flüssigkeits-Speicher/Abgabe-Systems 22 beschrieben.

In Fig. 2 sind die beiden Flüssigkeitshauptspeicher 24, 26 erkennbar, die in ihrem oberen Bereich jeweils eine beispielsweise durch einen Verschluss 40, 42, z. B. Schraubverschluss abschließbare Öffnung 41, 43 aufweisen können. Diese Öffnungen 41, 43 bzw. der jeweils zugeordnete Verschluss 40, 42 können einerseits zum Entlüften des jeweiligen Flüssigkeitshauptspeichers 24, 26 bei einem Befüllvorgang dienen, andererseits könnte grundsätzlich über diese Öffnungen 41, 43 bei jeweils abgenommenem Verschluss 40, 42 auch eine Befüllung der Flüssigkeitshauptspeicher 24, 26 erfolgen.

Erkennbar ist in Fig. 2 auch die dem Flüssigkeitshauptspeicher 24 zugeordnete Flüssigkeitshauptleitung 30, die von einem unteren Bereich des Flüssigkeitshauptspeichers 24 zum Flüssigkeitszwischenspeicher 28 führt. In entsprechender Weise führt die dem Flüssigkeitshauptspeicher 26 zugeordnete Flüssigkeitshauptleitung 32 von einem unteren Bereich des Flüssigkeitshauptspeichers 26 zum Flüssigkeitszwischenspeicher 28. Man erkennt, dass die beiden Flüssigkeitshauptleitungen 30, 32 in einem oberen Bereich des Flüssigkeitszwischenspeichers 28 in diesen einmünden. Da der Flüssigkeitszwischenspeicher 28 in Höhenrichtung unter beiden Flüssigkeitshauptspeichern 24, 26 angeordet ist, ist gewährleistet, dass über die Flüssigkeitshauptleitungen 30, 32 die Flüssigkeitshauptspeicher 24, 26 zum Flüssigkeitszwischenspeicher 28 hin vollständig entleert werden können.

Dem Flüssigkeitszwischenspeicher 28 ist ferner ein in einem unteren Bereich an diesem vorgesehener Befüllanschuss 44 zugeordnet. Dieser beispielsweise als Neigungswinkelanschluss bzw. Druck-Rohr-Anschluss, vorzugsweise so genannter C-Rohr-Anschluss, ausgeführte Befüllanschluss 44 kann dazu genutzt werden, um über den Flüssigkeitszwischenspeicher und die zu diesem führenden Flüssigkeitshauptleitungen 30, 32 die beiden Flüssigkeitshauptspeicher 24, 26 zu befüllen. Dies bedeutet, dass die einem jeweiligen Flüssigkeitshauptspeicher 24 bzw. 26 zugeordnete Flüssigkeitshauptleitung 30 bzw. 32 nicht nur zum Entleeren des Flüssigkeitshauptspeichers 24 bzw. 26 genutzt werden kann, sondern auch zum Befüllen desselben. Da der Befüllanschluss 44 so aufgebaut ist, dass er zur Druckbefüllung geeignet ist, besteht somit die Möglichkeit, die beiden Flüssigkeitshauptspeicher parallel zueinander in sehr kurzer Zeit zu befüllen. Die dabei aus den Flüssigkeitshauptspeichern 24, 26 verdrängte Luft kann über die im oberen Bereich dieser Flüssigkeitshauptspeicher 24, 26 vorgesehenen Öffnungen 41, 43 bzw. die diesen zugeordneten und jeweilige Entlüftungsvorkehrungen aufweisenden Verschlüsse 40, 42 entweichen.

Am Flüssigkeitszwischenspeicher 28, der beispielsweise aus Kunststoffmaterial, vorzugsweise PE-Material, als Rotationsspritzgussteil ausgebildet sein kann und vermittels Spanngurtbefestigung am Maschinenrahmen 12 befestigt sein kann, ist ferner eine durch einen Verschluss 46 verschließbare Flüssigkeitsablassöffnung 45 vorgesehen. Über diese Flüssigkeitsablassöffnung 45 kann in den Flüssigkeitshauptspeichern 24, 26 bzw. den Flüssigkeitshauptleitungen 30, 32 enthaltene Flüssigkeit abgelassen werden. Ferner kann an dem die Flüssigkeitsablassöffnung 45 abschließenden Verschluss 46, der als Schraubverschluss ausgebildet sein kann, eine Flüssigkeitsfilteranordnung getragen sein, so dass diese bei Abnehmen des Verschlusses 46 leicht aus dem Flüssigkeitszwischenspeicher 28 entnommen und gereinigt werden kann.

Am Flüssigkeitszwischenspeicher 28 ist ferner ein beispielsweise als Wasserhahn ausgebildetes Flüssigkeitsabgabeorgan 48 vorgesehen. Dieses kann dazu genutzt werden, dass im Bereich des Bodenverdichters 10 arbeitendes Personal sich beispielsweise die Hände mit der in den Flüssigkeitshauptspeichern 24, 26 bzw. auch im Flüssigkeitszwischenspeicher 28 gespeicherten Flüssigkeit reinigen kann.

Dem Flüssigkeitszwischenspeicher 28 kann ferner eine Füllstandserfassungsanordnung zugeordnet sein. Diese kann beispielsweise im Flüssigkeitszwischenspeicher 28 druckabhängig arbeiten, so dass aufgrund des erfassten Flüssigkeitsdrucks darauf geschlossen werden kann, in welchem Ausmaß die in Höhenrichtung über dem Flüssigkeitszwischenspeicher 28 positionierten Flüssigkeitshauptspeicher 24, 26 noch mit Flüssigkeit befüllt sind.

Um zu gewährleisten, dass nach Durchführung eines Druckbefüllvorgangs über den Befüllanschluss 44 und dem Abnehmen eines zur Druckbefüllung eingesetzten und an den Befüllanschluss 44 angeschlossenen Schlauches die im Flüssigkeitszwischenspeicher 28 bzw. den Flüssigkeitshauptspeichern 24, 26 enthaltene Flüssigkeit nicht über den Befüllanschluss 44 wieder abläuft, ist dem Befüllanschluss 44 vorzugsweise eine Ventilanordnung, vorzugsweise Rückschlagventilanordnung, zugeordnet, die lediglich ein Einströmen von Flüssigkeit in den Flüssigkeitszwischenspeicher 28 gewährleistet, ein Entweichen von Flüssigkeit aus dem Flüssigkeitszwischenspeicher 28 durch den Befüllanschluss 44 jedoch unterbindet. Das Ablassen von Flüssigkeit kann, wie vorangehend bereits dargelegt, über die durch den Verschluss 46 verschlossene Flüssigkeitsablassöffnung 45 erfolgen.

Vom unteren Bereich des Flüssigkeitszwischenspeichers 28 führt eine Flüssigkeitszwischenleitung 50 weg zu zwei ersten Flüssigkeitspumpen 52, 54 und einer zweiten Flüssigkeitspumpe 56. Diese drei Flüssigkeitspumpen 52, 54, 56 sind zueinander parallel an die Flüssigkeitszwischenleitung 50 angeschlossen und nehmen somit parallel zueinander Flüssigkeit von der Flüssigkeitszwischenleitung 50 auf. Die beiden ersten Flüssigkeitspumpen 52, 54 sind zueinander parallel auch an eine erste Flüssigkeitsabgabeleitung 58 angeschlossen. Die erste Flüssigkeitsabgabeleitung 58 führt von den beiden ersten Flüssigkeitspumpen 52, 54 weg und ist in zwei erste Zweigleitungen 60, 62 aufgezweigt. Jede erste Zweigleitung 60, 62 führt zu einer jeweiligen ersten Flüssigkeitsabgabeeinheit 64, 66. Die erste Flüssigkeitsabgabeeinheit 64 ist der Verdichterwalze 14 zugeordnet und umfasst eine Mehrzahl von in Richtung der Verdichterwalzendrehachse aufeinander folgenden und im Förderbetrieb der ersten Flüssigkeitspumpen 52 bzw. 54 Flüssigkeit auf die Oberfläche der Verdichterwalze 14 sprühenden Flüssigkeitsabgabedüsen 68. Diese können an einem entlang der Verdichterwalze 14 vorzugsweise über einem der Verdichterwalze 14 auch zugeordneten Abstreifer positionierten Verteilerrohr 70 vorgesehen sein. Die durch die Flüssigkeitsabgabedüsen 68 in einem Bereich über einem Abstreifer auf die Verdichterwalze 14 aufgesprühte Flüssigkeit wird durch den an der Oberfläche der Verdichterwalze 14 anliegenden Abstreifer zusätzlich verteilt, so dass eine vollflächige Benetzung der Verdichterwalze 14 mit der von der ersten Flüssigkeitsabgabeeinheit 64 abgegebenen Flüssigkeit gewährleistet ist.

In entsprechender Weise ist die erste Flüssigkeitsabgabeeinheit 66 der anderen Verdichterwalze 16 zugeordnet. Auch diese mit der Verdichterwalze 16 zusammenwirkende erste Flüssigkeitsabgabeeinheit 66 umfasst ein vorzugsweise über einem der Verdichterwalze 16 zugeordneten Abstreifer sich erstreckendes Verteilerrohr 72 mit einer Mehrzahl von daran vorgesehenen Flüssigkeitsabgabedüsen 74.

Im Verdichtungsbetrieb kann die in den Flüssigkeitshauptspeichern 24, 26 enthaltene und über die Flüssigkeitshauptleitungen 30, 32 in den Flüssigkeitszwischenspeicher 28 schwerkraftbedingt laufende Flüssigkeit durch eine der beiden ersten Flüssigkeitspumpen 52, 54 über die Flüssigkeitszwischenleitung 50 aus dem Flüssigkeitszwischenspeicher 28 abgezogen werden und über die erste Flüssigkeitsabgabeleitung 58 und die beiden ersten Zweigleitungen 60, 62 zu den ersten Flüssigkeitsabgabeeinheiten 64, 66 gefördert werden. Dabei ist die Dimensionierung der ersten Flüssigkeitspumpen 52, 54 so gewählt, dass jede einzelne davon eine ausreichende Förderkapazität aufweist, um beide Flüssigkeitsabgabeeinheiten 64, 66 mit ausreichend Flüssigkeit zu speisen. Das Vorsehen zweier zueinander parallel geschalteter erster Flüssigkeitspumpen 52, 54 stellt sicher, dass bei Ausfall eine der Pumpen sofort mit der anderen weitergearbeitet werden kann, so dass eine Unterbrechung in der Flüssigkeitszufuhr zu den beiden Flüssigkeitsabgabeeinheiten 64, 66 vermieden werden kann.

Die ebenfalls über die Flüssigkeitszwischenleitung 50 Flüssigkeit aus dem Flüssigkeitszwischenspeicher 58 abziehende zweite Flüssigkeitspumpe 56 gibt die von dieser geförderte Flüssigkeit in eine zweite Flüssigkeitsabgabeleitung 76 ab. Die zweite Flüssigkeitsabgabeleitung 76 zweigt in zwei zweite Zweigleitungen 78, 80 auf. Jede zweite Zweigleitung 78, 80 führt zu einer zweiten Flüssigkeitsabgabeeinheit 82 bzw. 84. Jede dieser zweiten Flüssigkeitsabgabeeinheiten 82 bzw. 84 kann eine oder mehrere Flüssigkeitsabgabedüsen 86, 88 umfassen. Über die Flüssigkeitsabgabedüsen 86, 88 kann die von der zweiten Flüssigkeitspumpe 56 geförderte Flüssigkeit in Richtung zu einer jeweiligen Randbearbeitungsvorrichtung 34 bzw. 34' abgegeben werden. Beispielsweise kann die Flüssigkeit auf das jeweilige Randbearbeitungsrad 38 bzw. 38' der Randbearbeitungsvorrichtung 34 bzw. 34' aufgesprüht werden, während dieses im Randbearbeitungsvorgang um eine Drehachse rotiert. Wie bereits vorangehend erwähnt, kann jede dieser beiden Randbearbeitungsvorrichtungen 34, 34' jeweils einer der beiden Verdichterwalzen 14, 16 zugeordnet sein, vorteilhafterweise verteilt auf die beiden Seiten des Bodenverdichters 10.

Durch die zu den beiden ersten Flüssigkeitspumpen 52, 54 parallel geschaltete zweite Flüssigkeitspumpe 56 kann unabhängig vom Betrieb der ersten Flüssigkeitspumpe 52, 54 Flüssigkeit zu den zweiten Flüssigkeitsabgabeeinheiten 82, 84 gefördert werden, und zwar mit der dafür auch erforderlichen bzw. vorteilhaften Menge. Da im Allgemeinen im Randbearbeitungsbetrieb deutlich weniger Flüssigkeit zu den Randbearbeitungsvorrichtungen 34, 34' gefördert werden muss, als dies für die beiden Verdichterwalzen 14, 16 erforderlich ist, kann die zweite Flüssigkeitspumpe 56 mit geringerer maximaler Fördermenge, also Fördervolumen pro Zeiteinheit, ausgebildet sein, als die beiden ersten Flüssigkeitspumpen 52, 54. Dies führt dazu, dass dann, wenn während eines Randbearbeitungsvorgangs eine Flüssigkeitszufuhr zu den beiden ersten Flüssigkeitsabgabeeinheiten 64, 66 nicht erforderlich ist, deutlich weniger Energie aufgewandt werden muss, um Flüssigkeit zu fördern, da nur eine vergleichsweise klein dimensionierte Flüssigkeitspumpe, nämlich die zweite Flüssigkeitspumpe 56, zu betreiben ist. Ferner kann die zweite Flüssigkeitsförderpumpe 56 auch für einen anderen Förderbetrieb, beispielsweise einen intermittieren Förderbetrieb, ausgebildet sein bzw. angesteuert werden.

Um insbesondere dann, wenn die Flüssigkeitspumpen 52, 54, 56 in Höhenrichtung unter dem Flüssigkeitszwischenspeicher 28 angeordet sind, auch die unter der Ablassöffnung 45 liegenden Leitungsbereiche entleeren zu können, kann beispielsweise von der Flüssigkeitszwischenleitung 50 bzw. vom tiefstliegenden Leitungsbereich ein durch ein Ventil bzw. einen Hahn absperrbarer Anschluss 90 weg führen, über welchen bei geöffnetem Ventil bzw. Hahn die Flüssigkeit ablaufen kann. Über diesen Anschluss 90 kann auch beispielsweise Frostschutzmittel in das Leitungssystem eingespeist werden, um dieses beispielsweise bei einem kurzen Förderbetrieb der Flüssigkeitspumpen 52, 54, 56 zu den verschiedenen Flüssigkeitsabgabedüsen 68, 74, 86, 88 zu fördern. Somit kann sichergestellt werden, dass bei niedrigen Umgebungstemperaturen bei Außerbetriebnahme des Bodenverdichters 10, beispielsweise über Nacht, die im Bereich der Flüssigkeitsabgabedüsen 68, 74, 86, 88 bzw. den dahin führenden Leitungsbereichen noch vorhandene Flüssigkeit nicht gefriert.

Der vorangehend mit Bezug auf die Fig. 1 und 2 beschriebene Bodenverdichter 10 enthält eine Vielzahl von in Kombination besonders vorteilhaften, jedoch auch einzeln sich positiv auswirkenden Aspekten. Dies ist zum einen die Möglichkeit, einen bzw. mehrere Flüssigkeitshauptspeicher 24, 26 über einen diesen gemeinsam zugeordneten Befüllanschluss 44 zu befüllen, insbesondere bei Durchführung eines Druckbefüllvorgangs, wozu vorteilhafterweise der Aspekt ausgenutzt wird, dass die Flüssigkeitshauptleitungen 30, 32 nicht nur zum Entleeren der Flüssigkeitshauptspeicher 24, 26, sondern auch zum Befüllen derselben genutzt werden können. Ein weiterer sehr vorteilhafter Aspekt des erfindungsgemäßen Bodenverdichters 10 liegt darin, dass die verschiedenen mit Flüssigkeit, im Allgemeinen Wasser, zu versorgenden Systembereiche, in welchen hinsichtlich der erforderlichen Wassermenge unterschiedliche Anforderungen bestehen, nämlich die Verdichterwalzen 14, 16 einerseits und die Randbearbeitungsvorrichtungen 34, 34' andererseits, voneinander unabhängig durch diesen Systembereichen jeweils zugeordnete erste Flüssigkeitspumpen 52, 54 bzw. eine zweite Flüssigkeitspumpe 56 gespeist werden können. Jeder dieser Systembereiche bzw. jede dieser Förderpumpen 52, 54, 56 kann somit mit für den jeweiligen Betrieb optimalen Ausgestaltungsaspekten, insbesondere mit einer ausreichenden maximalen Förderkapazität aufgebaut werden, ohne dass dies eine Beeinträchtigung in der Funktionalität bei der Flüssigkeitszufuhr zu einem jeweiligen anderen Systembereich mit sich bringt.

Es ist darauf hinzuweisen, dass der Aspekt, dass beide Flüssigkeitshauptspeicher 24, 26 über einen gemeinsamen Befüllanschluss 44 befüllt werden können, auch dann realisierbar ist, wenn jedem Flüssigkeitshauptspeicher 24, 26 mehrere, beispielsweise zwei, Flüssigkeitshauptleitungen zugeordnet sind. Von jedem Flüssigkeitshauptspeicher 24, 26 könnte dann beispielsweise eine Flüssigkeitshauptleitung zum Flüssigkeitszwischenspeicher 28 führen, während jeweils eine andere Flüssigkeitshauptleitung zu dem dann beispielsweise nicht am Flüssigkeitszwischenspeicher 28 vorgesehenen Befüllanschluss 44 führen könnten, so dass über diese zusätzlichen Flüssigkeitshauptleitungen dann die Flüssigkeitshauptspeicher 24, 26 gemeinsam befüllt werden können.

## Patentansprüche

1. Bodenverdichter, umfassend:
- wenigstens eine um eine Walzendrehachse drehbare Verdichterwalze (14, 16),
- ein Flüssigkeits-Speicher/Abgabe-System (22) zur Speicherung und Abgabe von Flüssigkeit zu wenigstens einer Verdichterwalze (14, 16), wobei das Flüssigkeits-Speicher/Abgabe-System (22) wenigstens zwei Flüssigkeitshauptspeicher (24, 26) und in Zuordnung zu jedem Flüssigkeitshauptspeicher (24, 26) eine Flüssigkeitshauptleitung (30, 32) umfasst,
**dadurch gekennzeichnet, dass**: Flüssigkeitshauptleitungen (30, 32) von wenigstens zwei Flüssigkeitshauptspeichern (24, 26) in Verbindung mit einem gemeinsamen Befüllanschluss (44) zum Befüllen der diesen zugeordneten Flüssigkeitshauptspeicher (24, 26) stehen.

2. Bodenverdichter nach Anspruch 1, **dadurch gekennzeichnet, dass** wenigstens ein, vorzugsweise alle Flüssigkeitshauptspeicher (24, 26) über die diesen zugeordneten Flüssigkeitshauptleitungen (30, 32) befüllbar und entleerbar sind.

3. Bodenverdichter nach Anspruch 1 oder 2,
**dadurch gekennzeichnet, dass** wenigstens ein Flüssigkeitshauptspeicher (24, 26) über eine diesem zugeordnete Flüssigkeitshauptleitung (30, 32) in Verbindung mit einem Flüssigkeitszwischenspeicher (28) steht, wobei dem Flüssigkeitszwischenspeicher (28) ein Befüllanschluss (44) zum Befüllen des wenigstens einen mit diesem in Verbindung stehenden Flüssigkeitshauptspeichers (24, 26) über den Flüssigkeitszwischenspeicher (28) zugeordnet ist.

4. Bodenverdichter nach Anspruch 3,
**dadurch gekennzeichnet, dass** Flüssigkeitshauptleitungen (30, 32) von wenigstens zwei Flüssigkeitshauptspeichern (24, 26) eine Verbindung zwischen diesen Flüssigkeitshauptspeichern (24, 26) und dem Flüssigkeitszwischenspeicher (28) herstellen.

5. Bodenverdichter nach Anspruch 3 oder 4,
**dadurch gekennzeichnet, dass**:
- der Befüllanschluss (44) in einem unteren Bereich des Flüssigkeitszwischenspeichers (28) vorgesehen ist,
oder/und
- der Flüssigkeitszwischenspeicher (28) in Höhenrichtung unter wenigstens einem, vorzugsweise unter allen Flüssigkeitshauptspeichern (24, 26) angeordnet ist.

6. Bodenverdichter nach einem der Ansprüche 1 bis 5,
**dadurch gekennzeichnet, dass** eine Flüssigkeitshauptleitung (30, 32) wenigstens eines, vorzugsweise aller Flüssigkeitshauptspeicher (24, 26) in Verbindung mit wenigstens einer Flüssigkeitspumpe (52, 54) steht.

7. Bodenverdichter nach Anspruch 3 und Anspruch 6,
**dadurch gekennzeichnet, dass** eine Flüssigkeitszwischenleitung (50) von dem Flüssigkeitszwischenspeicher (28) zu wenigstens einer Flüssigkeitspumpe (52, 54) führt.

8. Bodenverdichter nach Anspruch 6 oder Anspruch 7,
**dadurch gekennzeichnet, dass** wenigstens eine Flüssigkeitspumpe (52, 54) über eine Flüssigkeitsabgabeleitung (58) in Verbindung mit wenigstens einer Flüssigkeitsabgabeeinheit (64, 66), vorzugsweise umfassend eine Mehrzahl von Flüssigkeitsabgabedüsen (68, 74), steht.

9. Bodenverdichter nach Anspruch 8,
**dadurch gekennzeichnet, dass** wenigstens zwei Flüssigkeitspumpen (52, 54) parallel geschaltet zwischen der Flüssigkeitszwischenleitung (50) und der Flüssigkeitsabgabeleitung (58) vorgesehen sind.

10. Bodenverdichter nach einem der Ansprüche 1 bis 9,
**dadurch gekennzeichnet, dass**:
- zwei Verdichterwalzen (14, 16) vorgesehen sind, wobei jeder Verdichterwalze (14, 16) eine Flüssigkeitsabgabeeinheit (64, 66) zugeordnet ist,
oder/und
- über jeder Verdichterwalze (14, 16) ein Flüssigkeitshauptspeicher (24, 26) angeordnet ist.

11. Bodenverdichter nach Anspruch 3 oder einem der Ansprüche 4 bis 10 , sofern auf Anspruch 3 rückbezogen,
**dadurch gekennzeichnet, dass** an dem Flüssigkeitszwischenspeicher (28) eine Flüssigkeitsablassöffnung (45) oder/und ein Flüssigkeitsabgabeorgan (48), vorzugsweise Flüssigkeitshahn, vorgesehen ist.

12. Bodenverdichter nach Anspruch 3 oder einem der Ansprüche 4 bis 11, sofern auf Anspruch 3 rückbezogen,
**dadurch gekennzeichnet, dass** der Flüssigkeitszwischenspeicher (28):
- mit Kunststoffmaterial, vorzugsweise PE-Material, aufgebaut ist, oder/und
- vermittels Spanngurtbefestigung am Maschinenrahmen (12) befestigt ist,
oder/und
- als Rotationsspritzgussteil ausgebildet ist.

13. Bodenverdichter nach einem der Ansprüche 1 bis 12,
**dadurch gekennzeichnet, dass**:
- der Befüllanschluss (44) als Druck-Rohr-Anschluss, vorzugsweise C-Rohr-Anschluss, ausgebildet ist,
oder/und
- der Befüllanschluss (44) als Neigungswinkelanschluss ausgeführt ist,
oder/und
- dem Befüllanschluss (44) das Entweichen von Flüssigkeit aus dem Flüssigkeitszwischenspeicher (28) durch die Befüllöffnung (44) im Wesentlichen verhindernde Ventilanordnung zugeordnet ist,
oder/und
- dem Flüssigkeitszwischenspeicher (28) eine Füllstandserfassungsanordnung zugeordnet ist.

## Claims

1. Soil compactor, comprising:
- at least one compactor roller (14, 16) which can be rotated about a roller rotary axis,
- a fluid storing/dispensing system (22) for storing and dispensing fluid to at least one compactor roller (14, 16), wherein the fluid storing/dispensing system (22) comprises at least two fluid main reservoirs (24, 26) and in association to each fluid main reservoir (24, 26) one fluid main line (30, 32), **characterized in that**: fluid main lines (30, 32) of at least two fluid main reservoirs (24, 26) communicate with a common filling port (44) for filling the associated fluid main reservoirs (24, 26).

2. Soil compactor according to claim 1, **characterized in that** at least one, preferably all fluid main reservoirs (24, 26) can be filled and emptied via the associated fluid main lines (30, 32).

3. Soil compactor according to claim 1 or 2,
**characterized in that** at least one fluid main reservoir (24, 26) communicates with a fluid intermediate reservoir (28) via an associated fluid main line (30, 32), a filling port (44) for filling the at least one communicating fluid main reservoir (24, 26) via said fluid intermediate reservoir (28) being associated to the fluid intermediate reservoir (28).

4. Soil compactor according to claim 3,
**characterized in that** fluid main lines (30, 32) of at least two fluid main reservoirs (24, 26) form a connection between said fluid main reservoirs (24, 26) and said fluid intermediate reservoir (28).

5. Soil compactor according to claims 3 or 4, **characterized in that**:
- the filling port (44) is provided in a lower region of said fluid intermediate reservoir (28),
or/and
- the fluid intermediate reservoir (28) is arranged in the height direction below at least one, preferably below all fluid main reservoirs (24, 26).

6. Soil compactor according to one of claims 1 to 5,
**characterized in that** a fluid main line (30, 32) of at least one, preferably of all fluid main reservoirs (24, 26) communicates with at least one fluid pump (52, 54).

7. Soil compactor according to claim 3 and claim 6,
**characterized in that** a fluid intermediate line (50) leads from said fluid intermediate reservoir (28) to at least one fluid pump (52, 54).

8. Soil compactor according to claim 6 or claim 7, **characterized in that** at least one fluid pump (52, 54) communicates via a fluid dispensing line (58) with at least one fluid dispensing unit (64, 66), preferably comprising a plurality of fluid dispensing nozzles (68, 74).

9. Soil compactor according to claim 8,
**characterized in that** at least two fluid pumps (52, 54) connected in parallel are provided between said fluid intermediate line (50) and said fluid dispensing line (58).

10. Soil compactor according to one of claims 1 to 9,
**characterized in that**:
- two compactor rollers (14, 16) are provided, a fluid dispensing unit (64, 66) being associated to each compactor roller (14, 16),
or/and
- a fluid main reservoir (24, 26) is arranged above each compactor roller (14, 16).

11. Soil compactor according to claim 3 or one of claims 4 to 10, if referring back to claim 3,
**characterized in that** a fluid outlet opening (45) or/and a fluid dispensing element (48), preferably a fluid tap, is provided at each fluid intermediate reservoir (28).

12. Soil compactor according to claim 3 or one of claims 4 to 11, if referring back to claim 3,
**characterized in that** the fluid intermediate reservoir (28):
- is constructed using plastic material, preferably PE material,
or/and
- is attached to the machine frame (12) using a tensioning strap,
or/and
- is designed as a rotation injection-moulded part.

13. Soil compactor according to one of claims 1 to 12,
**characterized in that**:
- the filling connection (44) is designed as a pressure-pipe-connection, preferably as a C-pipe-connection,
or/and
- the filling connection (44) is designed as an inclination angle connection;
or/and
- a valve arrangement substantially preventing the leakage of fluid from the fluid intermediate reservoir (28) via said filling port (44) is associated to the filling port (44);
or/and
- a filling level detection arrangement is associated to said fluid intermediate reservoir (28).

## Revendications

1. Compacteur de sol, comprenant:
- au moins un cylindre de compactage(14, 16) qui peut tourner autour d'un axe de rotation du rouleau,
- un système de stockage/distribution de fluide (22) pour stocker et distribuer du fluide à au moins un cylindre de compactage(14, 16), le système de stockage/distribution de fluide (22) comprenant au moins deux réservoirs principaux de fluide (24, 26) et en association à chaque réservoir principal de fluide (24, 26) un conduit principal de fluide (30, 32),
**caractérisé en ce que**: des conduits principaux de fluide (30, 32) d'au moins deux réservoirs principaux de fluide (24, 26) sont en communication avec un raccordement de remplissage (44) commun pour remplir les réservoirs principaux de fluide (24, 26) associés.

2. Compacteur de sol selon la revendication 1, **caractérisé en ce qu'**au moins un, de préférence tous les réservoirs principaux de fluide (24, 26) peuvent être remplis ou vidés par les conduits principaux de fluide (30, 32) associés.

3. Compacteur de sol selon les revendications 1 ou 2,
**caractérisé en ce qu'**au moins un réservoir principal de fluide (24, 26) est en communication avec un réservoir intermédiaire (28) par un conduit principal de fluide (30, 32) associé, un raccordement de remplissage (44) pour remplir ledit au moins un réservoir principal de fluide (24, 26) communiquant via le réservoir intermédiaire (28) étant associé au réservoir intermédiaire (28).

4. Compacteur de sol selon la revendication 3,
**caractérisé en ce que** des conduits principaux de fluide (30, 32) d'au moins deux réservoirs principaux de fluide (24, 26) réalisent une connexion entre les réservoirs principaux de fluide (24, 26) et le réservoir intermédiaire (28).

5. Compacteur de sol selon la revendication 3 ou 4,
**caractérisé en ce que**:
- le raccordement de remplissage (44) est prévu dans une région inférieure du réservoir intermédiaire (28),
ou/et
- le réservoir intermédiaire (28) est, dans le sens de la hauteur, arrangé sous au moins un, de préférence sous tous les réservoirs principaux de fluide (24, 26).

6. Compacteur de sol selon une des revendications 1 à 5,
**caractérisé en ce qu'**un conduit principal de fluide (30, 32) d'au moins un, de préférence de tous les réservoirs principaux de fluide (24, 26), est en communication avec au moins une pompe de fluide (52, 54).

7. Compacteur de sol selon la revendication 3 et la revendication 6,
**caractérisé en ce qu'**un conduit de fluide intermédiaire (50) mène du réservoir intermédiaire (28) à au moins une pompe de fluide (52, 54).

8. Compacteur de sol selon la revendication 6 ou la revendication 7,
**caractérisé en ce qu'**au moins une pompe de fluide (52, 54) est, par un conduit de distribution de fluide (58) en communication avec au moins une unité de distribution de fluide (64, 66), comprenant de préférence une pluralité de buses de distribution de fluide (68, 74).

9. Compacteur de sol selon la revendication 8,
**caractérisé en ce qu'**au moins deux pompes de fluide (52, 54) sont montées en parallèle entre le conduit de fluide intermédiaire (50) et le conduit de distribution de fluide (58).

10. Compacteur de sol selon une des revendications 1 à 9,
**caractérisé en ce que**:
- deux rouleaux de compacteur (14, 16) sont prévus, une unité de distribution de fluide (64, 66) étant associée à chaque cylindre de compactage (14, 16), ou/et
- un réservoir principal de fluide (24, 26) est arrangé au-dessus de chaque cylindre de compactage (14, 16).

11. Compacteur de sol selon la revendication 3 ou une des revendications 4 à 10, pourvu qu'elles se réfèrent à la revendication 3,
**caractérisé en ce qu'**une ouverture de sortie de fluide (45) ou/et un membre de sortie de fluide (48), de préférence un robinet de fluide, est prévu au réservoir intermédiaire (28).

12. Compacteur de sol selon la revendication 3 ou une des revendications 4 à 11, pourvu qu'elles se réfèrent à la revendication 3,
**caractérisé en ce que** le réservoir intermédiaire (28):
- est construit avec du matériau en plastique, de préférence du matériel PE, ou/et
- est attaché au châssis de machine (12) par un fixage de sangle de serrage, ou/et
- est construit sous forme de pièce moulé par injection de rotation.

13. Compacteur de sol selon une des revendications 1 à 12,
**caractérisé en ce que**:
- le raccordement de remplissage (44) est adapté sous forme de raccordement tuyau-pression, de préférence sous forme de raccordement pour tuyau de type C,
ou/et
- le raccordement de remplissage (44) est adapté sous forme de raccordement d'angle d'inclinaison,
ou/et
- un arrangement de soupape empêchant essentiellement la fuite de fluide du réservoir intermédiaire (28) par l'ouverture de remplissage (44) est associé au raccordement de remplissage (44),
ou/et
- un arrangement de détection du niveau de remplissage est associé au réservoir intermédiaire (28).
